# DEMANDE DE BREVET EUROPEEN

(11) **EP 1 921 243 A1**
(43) Date de publication de la demande: **14.05.2008**
(21) Numéro de dépôt: 07120269.1
(22) Date de dépôt: 08.11.2007
(51) Int. Cl.: E06B 9/00

(54) **Dispositif de protection contre les inondations**

(30) Priorité: 09.11.2006 FR 0654796
(71) Demandeur: Levasseur, Guy, 62260 Auchel (FR)
(72) Inventeur: Levasseur, Guy, 62260 Auchel (FR)
(74) Mandataire: Hennion, Jean-Claude

(57) **Abrégé**

L'invention concerne un dispositif de protection (1) permettant l'obturation d'une ouverture (3) telle qu'une porte, au moins sur sa partie inférieure, ledit dispositif de protection permettant de se prémunir contre les risques d'inondations à l'intérieur d'une habitation. Le dispositif comprend des cornières (17, 19) et au moins une plaque d'obturation (5), adaptable à la largeur de l'ouverture (3). Ce dispositif de protection (1) comprend également des moyens de fixation (33,39,41,43,45,47) agencés pour plaquer étanchement la partie inférieure (7) de la plaque (5) sur la partie basse (9) de l'ouverture, et pour plaquer étanchement au moins les bords latéraux (11,13) de la face interne (15) de ladite plaque (5) sur les cornières (17,19) rapportées sur les flancs (21,23) de l'ouverture.

## Description

La présente invention concerne un dispositif de protection contre les inondations, ledit dispositif étant mis en place au niveau des ouvertures de bâtiments, telles que les ouvertures de portes ou de portes-fenêtres, par lesquelles l'eau est susceptible de pénétrer lors d'une inondation, engendrant alors des dégâts au niveau des parois murales internes des bâtiments ainsi que sur le mobilier.

La présente invention sera notamment mise en oeuvre par des métallurgistes, ou encore par des fabricants de menuiseries en métal.

Lors de forte pluie ou de risque de tempête, les personnes habitant dans des zones inondables se prémunissent contre la montée de l'eau en barricadant hermétiquement les accès à l'intérieur de leur habitation. Pour cela, il est connu de colmater les ouvertures de portes au moyen de sacs de sable ou de gravats afin d'éviter des infiltrations d'eau au travers des jours existant entre le seuil de la porte et le bras de l'ouverture constituée par le bâti de porte. Ces sacs de sable ou de gravats sont alors disposés aux pieds de l'ouverture, en les amoncelant sur une hauteur suffisante afin d'éviter que l'eau ne passe pardessus le tas de sacs lors de la montée du niveau d'eau. Cette mise en oeuvre est généralement longue et éprouvante car elle nécessite de remplir les sacs de gravats ou de sable afin de les disposer en tas au pied de chacune des ouvertures du bâtiment. De plus, cette mise en oeuvre est peu efficace étant donné que des jours subsistent entre les sacs, si bien que l'eau finit, au bout d'un certain temps, par s'infiltrer et pénétrer légèrement à l'intérieur du bâtiment.

Il est également connu de faire barrage au niveau d'une ouverture de bâtiments au moyen d'une plaque qui obture la partie basse de cette ouverture. Cette plaque d'obturation dispose d'une largeur adaptée à celle de l'ouverture, et elle est par exemple maintenue en position au moyen d'étais ou de sacs de gravats afin de renforcer ledit barrage. L'installation de ce type de barrage est également longue à mettre en oeuvre. Par ailleurs, l'eau tend également à s'infiltrer entre les sacs puis à pénétrer au travers de l'ouverture. En effet, lors de la montée du niveau d'eau, la force exercée par l'écoulement ou le ruissellement de cette eau tend à modifier la position des moyens de renforts de la plaque ; celle-ci tend donc à bouger et à laisser l'eau s'infiltrer.

Il est connu des dispositifs permettant d'étanchéifier la partie basse des ouvertures au moyen d'une plaque d'obturation. Tel est le cas dans le brevet européen EP.0.978.624 qui divulgue un dispositif de barrage destiné à une ouverture. Le dispositif comprend un cadre qui peut se déployer de manière réversible dans ladite ouverture, et une membrane extensible et imperméable aux fluides, ladite membrane étant disposée au travers du cadre et étant agencée pour s'étirer lors du déploiement du cadre. Le déploiement du cadre et de la membrane peut être réalisé suivant plusieurs directions, en particulier dans le sens de la largeur de l'ouverture et dans le sens de la verticale. Cette conception permet d'adapter le dispositif à la largeur de l'ouverture et permet d'obtenir une bonne étanchéité lors de sa mise en place, les bords latéraux dudit dispositif se plaquant sur les flancs de l'ouverture, et le bord inférieur du dispositif se plaquant sur le sol ou la partie inférieure de l'ouverture. Toutefois, des objets flottant sur l'eau ruisselante pendant la montée du niveau peuvent venir heurter le cadre ; la violence du choc sur le cadre peut éventuellement faire glisser les bords latéraux dudit cadre sur les flancs de l'ouverture. Le cadre n'est alors plus maintenu rigidement sur l'ouverture et risque par conséquent de se désengager de celle-ci.

D'autres dispositifs de protection sont également connus des documents FR 2 830 042, DE 40 23 286, EP 1 300 537, EP 1 441 102 et GB 2 373 811.

Le document FR 2 830 042 divulgue un dispositif de protection permettant d'obturer au moins la partie inférieure d'une ouverture de type porte, ladite ouverture comprenant sur ses flancs des pièces rapportées de type cornières. Le dispositif comprend une plaque d'obturation dont la largeur est adaptée à celle de l'ouverture. En outre, le dispositif comprend, d'une part, des premiers moyens de fixation agencés entre les cornières et la plaque, lesdits moyens permettant de plaquer la face interne de la plaque sur la paroi murale de l'ouverture, et d'autre part des seconds moyens de fixation agencés entre la partie inférieure de la plaque et la partie basse de l'ouverture, lesdits moyens permettant de plaquer la partie inférieure de la plaque sur la partie basse de l'ouverture.

Le document DE 40 23 286 divulgue un dispositif d'obturation d'une ouverture munie d'une plaque réglable en largeur et en hauteur. Le réglage permet de plaquer les flancs de la plaque sur les flancs de l'ouverture. En outre, des moyens d'ancrage sont agencés entre la partie inférieure de la plaque et la partie basse de l'ouverture.

Le document EP 1 300 537 divulgue un dispositif de protection contre les inondations constitué de deux plaques montées coulissantes l'une par rapport à l'autre de manière à adapter la largeur du dispositif à celle de l'ouverture. Par ailleurs, la fixation du dispositif se fait avec des équerres fixées sur les murs de l'ouverture.

Le document EP 1 441 102 divulgue un dispositif contre les inondations se composant de deux panneaux entre lesquels sont agencées des tiges filetées permettant de modifier l'écartement entre lesdits panneaux et d'assurer une pression apte à plaquer les joints latéraux des panneaux sur les flancs de l'ouverture.

Le document GB 2 373 811 divulgue un dispositif de protection contre les inondations, se composant d'une plaque munie de moyens de fixation permettant de plaquer celle-ci sur des cornières rapportées sur les parois latérales de l'ouverture.
On constate donc que les dispositifs connus, soit ne présentent aucun moyen de fixation assurant le plaquage de la partie inférieure de la plaque sur la partie basse de l'ouverture, soit prévoient des moyens d'ancrage supplémentaires sur la partie basse de l'ouverture pour réaliser le plaquage de la partie inférieure de la plaque sur ladite partie basse. La mise en oeuvre de moyens de fixation sur la partie basse de l'ouverture présente certains inconvénients. En effet, lorsque le dispositif est inutilisé, les personnes circulant par l'ouverture risquent de se prendre les pieds dans les moyens de fixation agencés sur le sol. En outre, lorsque cette fixation sur la partie basse de l'ouverture est réalisée par une fixation du type vissage, les trous servant à la fixation du dispositif risquent de s'obturer, cette obturation étant notamment due à de la poussière ou de la terre s'incrustant dans les orifices.

Le but de la présente invention est de proposer un nouveau mode de conception de dispositif de protection du type barrage aux inondations qui présente pour avantage de s'adapter à la largeur de l'ouverture à obturer, en proposant une plage de réglage dudit dispositif, en largeur, qui est importante de manière à pouvoir adapter ledit dispositif à différents types d'ouvertures, comme par exemple une ouverture du type porte, une ouverture du type porte-fenêtre, à plusieurs vantaux, ou encore une ouverture dite « baie vitrée ».

Par ailleurs, le dispositif selon la présente invention a également pour avantage de garantir le maintien en position dudit dispositif lorsque celui-ci est soumis à des chocs pouvant provenir d'objets qui sont entraînés par le courant de l'eau qui ruisselle, ou encore du fait de la pression exercée par l'eau qui ruisselle avec un débit généralement important lors de la montée de l'eau.

Un autre but de la présente invention est de supprimer l'ajout de moyens d'ancrage supplémentaires sur la partie basse de l'ouverture. On évite ainsi d'encombrer la partie basse de l'ouverture notamment lorsque le dispositif n'est pas utilisé.

A ce sujet, la présente invention concerne un dispositif de protection pour obturer au moins la partie inférieure d'une ouverture, telle qu'une ouverture de porte, lors d'une inondation, ledit dispositif comprenant des pièces rapportées sur les flancs de l'ouverture, du type cornières, et au moins une plaque d'obturation dont la largeur peut être adaptée à celle de l'ouverture. Le dispositif est remarquable en ce qu'il comprend des moyens de fixation prenant appui sur les cornières, agencés pour plaquer étanchement la partie inférieure de la plaque sur la partie basse de l'ouverture, et, simultanément, pour plaquer étanchement au moins les bords latéraux de la face interne de ladite plaque sur lesdites cornières.

D'autres avantages de la présente invention apparaîtront à la lecture de la description suivante qui présente un mode de conception préférentiel s'appuyant sur des figures, parmi lesquelles :
La figure 1 représente une vue du dispositif de protection mis en place au niveau d'une ouverture du type porte,
La figure 2 représente un mode de conception préféré de la plaque d'obturation,
La figure 3 représente un détail de conception des moyens de fixation de la plaque d'obturation.

Tel que représenté sur la figure 1, le dispositif de protection 1 permet l'obturation d'une ouverture 3. Cette ouverture est de préférence obturée au niveau de sa partie inférieure et au niveau de ses parois latérales, sur une hauteur suffisante, par exemple un mètre de hauteur, évitant que l'eau passe au-dessus dudit dispositif de protection 1 lors d'une inondation. Le dispositif 1 comprend au moins une plaque d'obturation 5 dont la largeur peut être adaptée à celle de l'ouverture 3. Ainsi, le dispositif peut par exemple s'adapter sur une ouverture du type porte présentant environ 85 cm de large, et il peut également s'adapter sur une ouverture de type porte-fenêtre, par exemple à deux ou trois vantaux pouvant atteindre une largeur d'environ 170 cm, ainsi que des portes de garage et des baies vitrées dont l'ouverture présente une largeur de 160 à 280 cm.

Tel que représenté sur les figures 1 et 3, le dispositif comprend des moyens de fixation de la plaque d'obturation et des pièces rapportées sur les flancs de l'ouverture ; ces moyens de fixation sont agencés pour plaquer la partie inférieure 7 de la plaque 5 sur la partie basse 9 de l'ouverture 3, celle-ci pouvant être constituée par le sol, et, simultanément, pour plaquer au moins les bords latéraux 11,13 de la face interne 15 de la plaque sur les pièces rapportées 17,19 sur les flancs 21,23 de l'ouverture. Ce plaquage est réalisé en assurant une étanchéité lors de la mise en place de la plaque d'obturation 5 au niveau de l'ouverture 3.

Selon une conception préférée représentée sur la figure 1, les pièces 17,19 rapportées sont constituées par des cornières, lesdites cornières ayant une première aile 25 disposée dans un plan parallèle par rapport au flanc 21,23 de l'ouverture, cette aile parallèle 25 étant fixée, de préférence, verticalement sur ledit flanc 21,23, par exemple par vissage, ladite fixation de l'aile parallèle 25 sur le flanc 21,23 devant assurer une étanchéité au niveau de liaison. Pour cela, un joint d'étanchéité sera de préférence réalisé entre l'aile parallèle 25 et le flanc 21,23 lors de la fixation de cet élément. La seconde aile 27 de la cornière 17,19 est disposée dans un plan perpendiculaire au flanc 21,23 de l'ouverture 3. De manière préférentielle, lorsque les deux cornières 17,19 sont fixées et assemblées sur les flancs 21,23 de l'ouverture, les ailes perpendiculaires 27 sont disposées dans un plan qui est parallèle au plan de cette ouverture.

Tel que cela est représenté sur la figure 1, la plaque 5 comprend une forme rectangulaire. Cette plaque rectangulaire est réglable en largeur afin d'adapter au mieux ses dimensions à celles de l'ouverture 3 et assurer un positionnement des bords latéraux 11,13 de ladite plaque en vis-à-vis des ailes perpendiculaires 27 des cornières 17,19. Selon une conception préférée, les bords latéraux 11,13 de la plaque d'obturation 5 sont courbés et présentent la forme d'un C, les deux parties recourbées en C 29,31 étant disposées en vis-à-vis. Ces parties recourbées en C 29,31 sur les bords latéraux 11,13, représentées en figure 2, sont en contact avec les ailes perpendiculaires 27 des cornières 17,19 et sont plaquées sur celles-ci lors de la mise en place des moyens de fixation.

Ces moyens de fixation comprennent au moins une barre 33 présentant de préférence une section carrée. Cette barre 33 s'étend de part et d'autre des flancs 21,23 de l'ouverture, de préférence horizontalement, afin de positionner les extrémités 35,37 de ladite barre 33 à l'intérieur des parties recourbées en forme de C 29,31 des bords latéraux de la plaque d'obturation. Par ailleurs, cette barre 33 constitue un renfort pour la plaque d'obturation 5 qui évite sa déformation sous la pression de l'eau qui ruisselle à l'extérieur du bâtiment lors d'une inondation ou lors de chocs avec des objets flottants qui viennent heurter la face extérieure de la plaque 5. Lors d'une inondation, la plaque est soumise à la pression de l'eau qui tend à la pousser vers l'intérieur de l'ouverture ; l'arrêt de la plaque est assuré par les ailes perpendiculaires des cornières sur lesquelles les bords latéraux de ladite plaque sont en butée. On garantit ainsi une parfaite immobilisation de la plaque par rapport à l'ouverture.

Tels que représentés sur les figures 1 et 3, les moyens de fixation comprennent un système de verrouillage 39,41 de la barre sur les ailes perpendiculaires des cornières. Ce système de verrouillage 39,41 est de préférence agencé sur la barre 33 pour plaquer ses extrémités 35,37 sur les faces internes des ailes perpendiculaires 27 des cornières 17,19. Les bords latéraux en forme de C 29,31 de la plaque d'obturation sont disposés entre lesdites extrémités 35,37 de la barre et les faces internes des ailes perpendiculaires 27 des cornières 17,19. Ces bords latéraux 29,31 se trouvent par conséquent également plaquées sur lesdites faces internes des ailes perpendiculaires. La barre 33, ainsi que la plaque d'obturation 5, se trouvent alors immobilisées par rapport aux cornières 17,19 lors de la mise en place du système de verrouillage 39,41.

Les moyens de fixation comprennent également des moyens de verrouillage 43,45 de la plaque 5 sur la barre 33, lesdits moyens de verrouillage 43,45 étant mis en place préalablement à la fixation de ladite barre 33 fixée sur les cornières 17,19. Ces moyens de verrouillage 43,45 de la plaque sur la barre 33 sont agencés sur la face interne 15 de ladite plaque 5, et ils permettent de tirer celle-ci vers la partie inférieure 9 de l'ouverture afin de plaquer son bord inférieur 7 sur cette partie inférieure 9 avant de la bloquer sur ladite barre 33. Par ailleurs, les cornières sont munies de butées d'arrêt 47, représentées sur la figure 3, qui empêchent le mouvement en translation de la barre 33 vers le haut par rapport aux cornières 17,19 lors de la mise en place du système de verrouillage 43,45, permettant ainsi de plaquer le bord inférieur de la plaque sur le bord inférieur de l'ouverture, puis de bloquer la plaque 5 sur la barre 33, avant de mettre en place le système de verrouillage 39,41 de la barre 33 sur les cornières 17,19. Ces butées d'arrêt 47 sont par exemple réalisées au moyen de pièces du type ergots tels que représentés sur la figure 3.

Selon un mode préférentiel et non limitatif, les moyens de verrouillage 43,45 de la plaque 5 par rapport à la barre 33 sont constitués de pièces, appelées sauterelles, assurant un tirage vers le bas puis un blocage de la plaque 5 sur la barre 33 qui est préalablement immobilisée en translation vers le haut au moyen des butées d'arrêt 47 du type ergots, lesdites sauterelles étant fixées sur la face interne 15 de la plaque 5, par exemple par un système de rivetage ou de vissage, ou encore par soudage sur la face interne 15.

De même, le système de verrouillage 39,41 de la barre 33 sur les cornières 17,19 est également réalisé par un dispositif de type sauterelle, représenté sur les figures 1 et 3, qui assure le tirage de la barre vers les ailes perpendiculaires 27 des cornières 17,19 comprimant ainsi les extrémités latérales de la face interne 15 de la plaque d'obturation 5 sur les faces internes des ailes perpendiculaires 27 des cornières 17,19. Ces sauterelles sont solidaires de la barre 33 et fixées à proximité de ses extrémités 35,37, par exemple par soudage ou par rivetage.

Selon un mode préférentiel et non limitatif représenté en figure 1, le dispositif de protection 1 comprend deux barres 33,49 qui assurent la fixation de la plaque d'obturation 5 sur les cornières 17,19. Ces barres 33,49 sont disposées parallèlement l'une par rapport à l'autre, et de préférence à l'horizontale. Elles sont réparties uniformément sur la hauteur de ladite plaque 5. Ces deux barres 33,49 sont munies chacune d'un système de verrouillage 39,41 permettant de les plaquer sur les ailes perpendiculaires 27 des cornières. Par ailleurs, le système de verrouillage 43,45 agencé pour tirer et bloquer la plaque d'obturation 5 par rapport à la barre 33 est, de préférence, mis en oeuvre uniquement sur la barre inférieure 33 qui est par conséquent arrêtée en translation au moyen des butées d'arrêt 47 de type ergots représentés sur la figure 3. Ces deux barres 33,49 sont de section identique, et de préférence rectangulaires ou carrées, de manière à bien être disposées en appui sur la face interne 15 de la plaque d'obturation 5, et d'assurer ainsi le renfort de ladite plaque pour éviter sa déformation sous la pression de l'eau qui s'exerce sur la face externe de celle-ci.

On pourra, par ailleurs, envisager d'équiper le dispositif de protection, selon l'invention, de trois ou quatre barres, en fonction de la largeur de l'ouverture sur laquelle ledit dispositif est installé. Dans ce cas les trois ou quatre barres sont, de préférence, uniformément réparties, la barre inférieure étant équipée du système de verrouillage tel que décrit précédemment.

Selon un mode préférentiel de conception représenté en figure 2, le dispositif de protection 1 comprend deux plaques 51,53 qui sont agencées pour coulisser l'une dans l'autre, et constituer ainsi la plaque d'obturation 5 ajustable en largeur en fonction de la largeur de l'ouverture 3. Pour cela, l'une des plaques 51 constitue la partie femelle de la plaque d'obturation 5, tandis que l'autre plaque 53 constitue la partie mâle de ladite plaque d'obturation 5. Les bords supérieur 55 et inférieur 57 de la plaque 51, constituant la partie femelle, sont recourbés et présentent la forme d'un U, la forme en U du bord supérieur 55 étant disposée en vis-à-vis de la forme en U du bord inférieur 57 de manière à constituer une liaison glissière dans laquelle coulissent les bords supérieur 59 et inférieur 61 de la plaque 53 constituant la partie mâle, ces bords supérieur 59 et inférieur 61 de la plaque constituant la partie mâle étant également recourbés en forme de U dont les dimensions sont légèrement inférieures à celles de la partie femelle afin de s'insérer remarquablement à l'intérieur de celle-ci. Cette conception est remarquable en ce qu'elle offre une plage de réglage de la plaque d'obturation 5 pouvant aller, par exemple, d'une ouverture correspondant à la largeur de la plaque 51 constituant la partie femelle à l'intérieur de laquelle la plaque 53 constituant la partie mâle est complètement intégrée, à une largeur de la plaque d'obturation 5 pour laquelle la plaque 53 constituant la partie mâle est extraite en quasi-totalité de la plaque 51 constituant la partie femelle.

De manière préférentielle, ces deux plaques 51,53 sont munies d'un joint d'étanchéité, non représenté, qui assure l'étanchéité de la plaque mâle 53 assemblée sur la plaque femelle 51 afin d'éviter toute infiltration d'eau au travers desdites plaques 51,53.

Selon un mode préférentiel, non représenté, les barres 33,49 sont composées de deux parties dont l'une constitue une barre femelle et l'autre une barre mâle ; les deux barres sont de section similaire, de préférence carrée ou rectangulaire, la section de la barre mâle étant légèrement inférieure à celle de la barre femelle, de manière à ce que ladite barre mâle coulisse à l'intérieur de ladite barre femelle. Ainsi, la barre est également réglable en longueur et peut varier en dimension sur une plage correspondant à celle de la plaque d'obturation telle que décrite ci-dessus.

Selon un mode préférentiel, non représenté, le dispositif de protection 1 comprend un joint d'étanchéité agencé entre la plaque d'obturation 5 et les cornières 17,19 et entre ladite plaque d'obturation 5 et la partie inférieure de l'ouverture 9. Pour cela, ce joint d'étanchéité est disposé sur le flanc inférieur de la plaque d'obturation 5 qui est plaqué sur le sol ou le bord inférieur 9 de l'ouverture 3, et il est également disposé sur les bords externes des parties recourbées en C 29,31 situés aux extrémités latérales 11,13 de ladite plaque d'obturation 5 et venant en contact avec la face interne 61 des ailes perpendiculaires 27 des cornières 17,19, tel que représenté en figure 3. Ce joint d'étanchéité est par exemple réalisé dans un matériau caoutchouteux ou dans une mousse spéciale.

Selon un mode préférentiel et non limitatif, la plaque d'obturation 5 dispose de deux poignées de manipulation 63,65 qui sont disposées en partie supérieure, sur le flanc 67 de ladite plaque 5, tel que cela est représenté sur la figure 1. Ces poignées de manipulation 63,65 facilitent le positionnement et le retrait de ladite plaque lors de son utilisation.

Le dispositif de protection 1 est de préférence réalisé en métal de manière à assurer une bonne résistance contre les chocs pouvant provenir d'objets susceptibles de percuter la face externe de la plaque 5 lors du ruissellement de l'eau.

## Revendications

1. Dispositif de protection (1) pour obturer au moins la partie inférieure d'une ouverture (3), telle qu'une ouverture de porte, lors d'une inondation, ledit dispositif comprenant des pièces rapportées sur les flancs de l'ouverture, du type cornières (17, 19), et au moins une plaque d'obturation (5) dont la largeur peut être adaptée à celle de l'ouverture (3), **caractérisé en ce qu'**il comprend des moyens de fixation (33,39,41,43,45,47) agencés entre la plaque (5) et les cornières (17, 19) pour plaquer étanchement la partie inférieure (7) de la plaque (5) sur la partie basse (9) de l'ouverture (3), et pour plaquer étanchement au moins les bords latéraux (11,13) de la face (15) interne de ladite plaque (5) sur lesdites cornières (17,19).

2. Dispositif de protection (1) selon la revendication 1, **caractérisé en ce que** les pièces rapportées (17,19) sur les flancs (21,23) de l'ouverture (3) sont des cornières dont une aile (25) est fixée verticalement sur lesdits flancs (21,23), et dont l'autre aile (27) s'étend perpendiculairement par rapport auxdits flancs (21,23), lesdites ailes perpendiculaires (27) étant disposées dans un plan parallèle au plan de l'ouverture (3).

3. Dispositif de protection (1) selon la revendication 2, **caractérisé en ce que** les bords latéraux (11,13) de la plaque d'obturation (5) sont courbés et présentent la forme d'un C, la partie courbée en C (29,31) se plaquant sur les ailes perpendiculaires (27) des cornières (17,19).

4. Dispositif de protection (1) selon la revendication 3, **caractérisé en ce que** les moyens de fixation comprennent au moins une barre (33) qui s'étend de part et d'autre des flancs de l'ouverture, ladite barre (33) étant agencée pour positionner ses extrémités (35,37) dans les parties courbées en C (39,41) de la plaque (5) et pour constituer un renfort pour ladite plaque (5).

5. Dispositif de protection (1) selon la revendication 4, **caractérisé en ce que** les moyens de fixation comprennent un système de verrouillage (39,41) de la barre (33) sur les ailes perpendiculaires (27) des cornières (17,19), ledit système de verrouillage (39,41) étant agencé sur ladite barre (33) pour plaquer ses extrémités (35,37), disposées à l'intérieur des extrémités courbées en C (35, 41) de la plaque, sur les faces internes des ailes perpendiculaires (27) des cornières (17,19).

6. Dispositif de protection selon la revendication 5, **caractérisé en ce que** les moyens de fixation comprennent des butées d'arrêt (47) en translation de la barre (33), agencées sur les cornières (17,19), et des moyens de verrouillage (43,45) de la plaque (5) sur la barre (33), lesdits moyens de verrouillage (43,45) étant agencés sur la face interne (15) de ladite plaque (5) et permettant de tirer ladite plaque (5) vers la partie inférieure de l'ouverture, puis de la bloquer sur la barre (33) après que celle-ci ait été préalablement bloquée en translation sur les butées d'arrêt (47).

7. Dispositif de protection (1) selon la revendication 6, **caractérisé en ce qu'**il comprend deux barres (33,49) munies chacune d'un système de verrouillage (39,41) sur les ailes (27) des cornières (17,19), les moyens de verrouillage (43,45) agencés sur la face interne (15) de la plaque (5) coopérant avec la barre inférieure (33).

8. Dispositif de protection (1) selon l'une quelconque des revendications 4 à 7, **caractérisé en ce qu'**il comprend deux plaques (51,53) agencées pour coulisser l'une dans l'autre et pour constituer une plaque d'obturation (5) ajustable en largeur à la largeur de l'ouverture (3).

9. Dispositif de protection (1) selon l'une quelconque des revendications 4 à 8, **caractérisé en ce que** la barre (33) comprend des moyens d'ajustage agencés pour adapter la longueur de ladite barre (33) à la largeur de l'ouverture (3).

10. Dispositif de protection (1) selon l'une quelconque des revendications 3 à 9, **caractérisé en ce que** la plaque (5) comprend un joint d'étanchéité disposé sur son flanc inférieur (7) et sur les bords externes de la partie courbée en C (29,31) des extrémités latérales (11,13) de ladite plaque (5).
